# EUROPÄISCHE PATENTSCHRIFT

(11) **EP 4 320 356 B1**
(45) Veröffentlichungstag und Bekanntmachung des Hinweises auf die Patenterteilung: **06.08.2025**
(21) Anmeldenummer: 22735292.9
(22) Anmeldetag: 01.06.2022
(51) Int. Cl.: F15B 19/00

(54) **VERFAHREN ZUM ANPASSEN EINER ANSTEUERUNG EINES PROPORTIONALVENTILS AN SEINEN FUNKTIONSGEMÄSSEN BETRIEB ALS TEIL EINES FLUIDSYSTEMS**
METHOD FOR ADAPTING THE CONTROL OF A PROPORTIONAL VALVE TO ITS FUNCTIONNING WITHIN A FLUID SYSTEM
MÉTHODE POUR ADAPTER LA COMMANDE D'UNE VANNE PROPORTIONNELLE À SON FONCTIONNEMENT AU SEIN D'UN SYSTÈME FLUIDIQUE

(30) Priorität: 23.06.2021 DE 102021003236
(43) Veröffentlichungstag der Anmeldung: 14.02.2024
(73) Patentinhaber: Hydac Fluidtechnik GmbH, 66280 Sulzbach/Saar (DE)
(72) Erfinder: HANS, Patrick, 66121 Saarbrücken (DE)
(74) Vertreter: Bartels und Partner, Patentanwälte
(86) Internationale Anmeldenummer: PCT/DE2022/100411
(87) Internationale Veröffentlichungsnummer: WO 2022/268254

(56) Entgegenhaltungen:
- DE-A1- 102004 005 401
- DE-A1- 102019 000 212
- DE-T2- 69 910 948
- DE-T2- 69 937 991
- US-A1- 2018 142 709

## Beschreibung

Die Erfindung betrifft ein Verfahren zum Anpassen einer Ansteuerung eines Proportionalventils an seinen funktionsgemäßen Betrieb als Teil eines Fluidsystems.

Aus der DE 10 2019 000 212 A1 ist ein Verfahren zum Betrieb einer Schaltungsanordnung zum lastoptimierten Absenken von Lasten mittels einer fluidisch antreibbaren Arbeitseinrichtung bekannt. Im Rücklauf der als Fluidsystem ausgebildeten Schaltungsanordnung ist ein Proportional-Druckbegrenzungsventil angeordnet, das zum Einregeln einer Senkgeschwindigkeit einer jeweiligen Last dient. Eine Steuereinrichtung der Schaltungsanordnung, in der ein Kennlinienfeld für das Proportional-Druckbegrenzungsventil hinterlegt ist, berechnet eine Sollwertvorgabe für die Ansteuerung des Proportional-Druckbegrenzungsventils in Abhängigkeit von einer Sollwertvorgabe einer Bedienperson, der aktuellen Geschwindigkeit der Arbeitseinrichtung und einem aus der Last an der Arbeitseinrichtung resultierenden Druck.

Weitere Verfahren zum Anpassen einer Ansteuerung eines Proportionalventils gehen aus der DE 10 2004 005 401 A1, der DE 10 2019 000 212 A1, der DE 699 10 948 T2, der DE 699 37 991 T2 und der US 2018/0142709 A1 hervor.

Der Erfindung liegt die Aufgabe zugrunde, ein Verfahren bereitzustellen, durch das eine Integration eines Proportionalventils in ein Fluidsystem genau, einfach und kostengünstig durchführbar ist.

Eine dahingehende Aufgabe löst ein erfindungsgemäßes Verfahren mit den Merkmalen des Patentanspruchs 1 in seiner Gesamtheit.

**In** erfindungsgemäßer Weise ist zunächst erkannt worden, dass ein Hersteller eines Fluidsystems, der ein Proportionalventil fluidführend mit einem Fluidsystem verbindet, eine Anpassung der Ansteuerung des Proportionalventils an das Fluidsystem im Sinne eines Einlernens vor der ersten Inbetriebnahme des Fluidsystems durchzuführen hat. Dies erfolgt durch eine aktive Parametrierung der Steuereinrichtung des Fluidsystems durch eine Bedienperson und gegebenenfalls durch einen Testbetrieb, was kosten- und zeitaufwändig ist.

In erfindungsgemäßer Weise ist des Weiteren erkannt worden, dass sich die Betriebseigenschaften von baugleichen Proportionalventilen desselben Typs eines Herstellers aufgrund von, insbesondere hydraulischen und/oder elektrischen, Fertigungstoleranzen voneinander zumindest geringfügig unterscheiden. So kann sich beispielsweise bei einer Ansteuerung zweier Proportionalventile mit demselben Stromwert bei demselben Druck am Eingangsanschluss jedes Proportionalventils der Durchfluss durch das eine Proportionalventil von dem Durchfluss durch das andere Proportionalventil unterscheiden. Genauso kann eine Änderung des Drucks am Eingangsanschluss jedes Proportionalventils bei demselben Stromwert zur Ansteuerung eine Durchflussänderung des einen Proportionalventils zur Folge haben, die sich von der des anderen Proportionalventils unterscheidet. Im Ergebnis sind zum Erhalt desselben Durchflusses sämtliche Proportionalventile desselben Typs eines Herstellers mittels eines einzigen Kennlinienverlaufs nicht ansteuerbar oder umgekehrt dargestellt sind bei Ansteuerung sämtlicher Proportionalventile desselben Typs eines Herstellers mit demselben Stromwert sich voneinander zumindest geringfügig unterscheidende Durchflüsse zweier Proportionalventile zu erwarten.

Diesen Bedingungen tragen die Merkmale des Patentanspruchs 1 in seiner Gesamtheit Rechnung, gemäß dem das erfindungsgemäße Verfahren zum Anpassen einer Ansteuerung eines Proportionalventils an seinen funktionsgemäßen Betrieb als Teil eines Fluidsystems folgende Verfahrensschritte aufweist: Ermitteln von Messwerten des Proportionalventils während seines Betriebes außerhalb des Fluidsystems; Erstellen eines Kennlinienfeldes basierend auf den Messwerten; Integrieren des Proportionalventils in das Fluidsystem; und Anpassen der Ansteuerung des Proportionalventiles an das Fluidsystem basierend auf dem Kennlinienfeld mittels einer Steuereinrichtung.

Vorliegend ist ein Integrieren des Proportionalventils in das Fluidsystem gleichbedeutend mit dem fluidführenden und/oder elektrischen Verbinden des Proportionalventils mit dem Fluidsystem für seinen funktionsgemäßen Betrieb in dem Fluidsystem, wohingegen ein Betreiben des Proportionalventils außerhalb dieses Fluidsystems gleichbedeutend ist mit einem mit dem Fluidsystem hydraulisch und elektrisch unverbundenen, also dahingehend getrennten, Proportionalventil.

Durch die genannten Verfahrensschritte ist eine kosten- und zeitaufwändige aktive Anpassung der Ansteuerung des Proportionalventils an das Fluidsystem, in das das Proportionalventil integriert ist, im Sinne eines Einlernens durch den Hersteller des Fluidsystems hinfällig. So werden sämtliche Proportionalventile von ihrem Hersteller regelmäßig einem Herstellungsabschlusstest (End of Line Test) unterzogen, in dem jedes Proportionalventil zumindest in Abschnitten über seinen gesamten möglichen Betriebsbereich auf Funktionsfähigkeit überprüft wird, der einen im Einsatz des Proportionalventils in einem jeweiligen Fluidsystem erforderlichen Betriebsbereich übersteigen kann. Im Rahmen des Herstellungsabschlusstests werden erfindungsgemäß über den gesamtmöglichen Betriebsbereich des Proportionalventils Messwerte gesammelt, die für ein jeweiliges Proportionalventil als Kennlinienfeld abgespeichert werden. Ein jeweils dem Proportionalventil zugehöriges, individuelles Kennlinienfeld ist von dem Hersteller des Fluidsystems abrufbar zwecks Verwendung in der Steuereinrichtung seines Fluidsystems zum angepassten Ansteuern des Proportionalventils an das Fluidsystem. Dabei wird zur Anpassung durch die Steuereinrichtung automatisch zumindest ein Kennlinienverlauf in dem dazu erforderlichen Betriebsbereich des Proportionalventils ausgewählt, der Teil des gesamtmöglichen Betriebsbereichs des Proportionalventils ist. Eine dahingehende Anpassung wird nicht nur bei Inbetriebnahme des Fluidsystems durchgeführt, sondern kann auch bei einer Änderung des Druckbereichs am Eingangsanschluss des Proportionalventils während des Betriebes des Fluidsystems durchgeführt werden. Dies kann als selbstständige, ventilspezifische Parametrierung der Steuereinrichtung angesehen werden, ohne aktives Zutun von einer Bedienperson, wodurch Zeit und Kosten eingespart werden.

Des Weiteren ist das von der Steuereinrichtung abgegebene Ansteuersignal des Proportionalventils besonders hoch aufgelöst auf dieses abstimmbar, wodurch eine kontrollierte und genaue Regelung des Bewegungsablaufs der zumindest einen Kolbenstange der Arbeitseinrichtung erzielbar ist.

Bei einem besonders bevorzugten Ausführungsbeispiel ist vorgesehen, dass außerhalb des Fluidsystems die Messwerte eines Durchflusses durch das Proportionalventil ermittelt werden in Abhängigkeit eines variierten Ansteuerstroms einer Betätigungseinrichtung des Proportionalventils in mindestens einem vorgegebenen Druckbereich am Eingangsanschluss des Proportionalventils. Abgeleitet daraus ist bevorzugt vorgesehen, dass das Kennlinienfeld für jeden Druckbereich am Eingangsanschluss des Proportionalventils einen Kennlinienverlauf des Durchflusses durch das Proportionalventil in Abhängigkeit des Ansteuerstroms der Betätigungseinrichtung des Proportionalventils aufweist. Dieser Ausgestaltung liegt zugrunde, dass der Durchfluss, d. h. der Volumenstrom, durch das Proportionalventil im Wesentlichen abhängig ist von dem Fluiddruck am Eingangsanschluss des Proportionalventils und dem Öffnungsquerschnitt des Proportionalventils, der wiederum von seinem Ansteuerstrom abhängt.

Bei einem weiteren bevorzugten Ausführungsbeispiel ist vorgesehen, dass das Proportionalventil von der Steuereinrichtung in Abhängigkeit einer Sollwertvorgabe einer Bedienperson des Fluidsystems anhand eines jeweiligen für den Betrieb des Proportionalventils in dem Fluidsystem geeigneten Kennlinienverlaufs des Kennlinienfeldes angesteuert wird. Vorzugsweise ist dabei vorgesehen, dass, insbesondere unmittelbar, an das in das Fluidsystem integrierte Proportionalventil eine Arbeitseinrichtung angeschlossen ist und dass das Anpassen der Ansteuerung dahingehend erfolgt, dass der für den Betrieb des Proportionalventils in dem Fluidsystem geeignetste Kennlinienverlauf des Kennlinienfeldes basierend auf dem gemessenen Lastdruck am Eingangsanschluss des Proportionalventils ausgewählt wird. Besonders bevorzugt wird die Zuordnung zwischen dem jeweiligen Proportionalventil und seinem Kennlinienfeld mittels einer eineindeutigen Kennzeichnung hergestellt, die vorzugsweise unverlierbar mit dem Proportionalventil verbunden ist. Die dahingehenden Merkmale unterstützen weiterhin die kosten- und zeitsparende Anpassung der Ansteuerung des Proportionalventils an das Fluidsystem, die nur wenige Aktivitäten einer Bedienperson verlangt.

Bei einem weiteren bevorzugten Ausführungsbeispiel ist vorgesehen, dass Messwerte des Verfahrweges und/oder der Verfahrgeschwindigkeit einer Kolbenstange der Arbeitseinrichtung ermittelt werden und dass diese Messwerte in die Ansteuerung des Proportionalventils mit einfließen. Dadurch wird die funktionale Sicherheit des Fluidsystems, insbesondere der gewünschten Bewegungsänderung der zumindest einen Kolbenstange der Arbeitseinrichtung, verbessert sowie die Genauigkeit der Ansteuerung des Proportionalventils erhöht. Damit ergibt sich die Möglichkeit, einen geschlossenen Regelkreis zu erstellen.

Bei einem weiteren bevorzugten Ausführungsbeispiel ist vorgesehen, dass eine Verfahrbewegung einer Kolbenstange zumindest eines Arbeitszylinders der Arbeitseinrichtung nach dem Integrieren des Proportionalventils in das Fluidsystem, insbesondere im Anschluss zur Anpassung der Ansteuerung, innerhalb von Einstellgrenzen kontrolliert wird (Erwartungswerte). Das im Stand der Technik gegebenenfalls nach dieser Kontrolle stattfindende Einlernen und/oder der Testbetrieb des Proportionalventils kann erfindungsgemäß entfallen.

Bei einem weiteren bevorzugten Ausführungsbeispiel ist vorgesehen, dass das eingesetzte Fluid eine Hydraulikflüssigkeit, wie beispielsweise Hydrauliköl, ist und entsprechend sämtliche Komponenten des hydraulischen Fluidsystems, insbesondere das Proportionalventil, Hydraulikkomponenten sind.

Des Weiteren ist ein Fluidsystem zum fluidischen Ansteuern einer Arbeitseinrichtung vorgesehen, die zum Heben einer Last von einer Motor-Pumpeneinheit über einen Zulauf mit einem Fluid vorgebbaren Drucks versorgbar ist, mit einem Rücklauf zur Abfuhr von Fluid aus der Arbeitseinrichtung beim Senken dieser Last, in den ein Proportionalventil, insbesondere zum Einregeln der Senkgeschwindigkeit, geschaltet ist. Eine Ansteuerung des Proportionalventils ist an seinen funktionsgemäßen Betrieb als Teil des Fluidsystems mittels des voranstehend genannten erfindungsgemäßen Verfahrens angepasst.

Bei einem besonders bevorzugten Ausführungsbeispiel ist vorgesehen, dass der Rücklauf ansonsten frei von, insbesondere variabel einstellbaren, Strömungsquerschnittsverengungseinrichtungen ist. Im Vergleich zum Stand der Technik kann dadurch zumindest ein Ventil im Rücklauf eingespart werden, wodurch das Fluidsystem, insbesondere in Blockbauweise, raumsparender ausführbar ist und das Absenken der Last staudruckoptimiert durchführbar ist. Des Weiteren kann das Proportionalventil in seinen technischen Grenzen besser genutzt werden.

Auch ist ein Flurförderzeug mit einer Gabel, einer Arbeitseinrichtung, die zumindest einen Arbeitszylinder aufweist, mittels dem die Gabel verfahrbar ist, und einem voranstehend genannten hydraulischen Fluidsystem zum Ansteuern des jeweiligen Arbeitszylinders vorgesehen.

Im Folgenden wird das erfindungsgemäße Verfahren zum Anpassen einer Ansteuerung eines Proportionalventils an seinen funktionsgemäßen Betrieb als Teil eines Fluidsystems anhand des Fluidsystems mittels der Zeichnung näher erläutert. Dabei zeigen in prinzipieller und nicht maßstäblicher Darstellung die
- Fig. 1: in der Art eines hydraulischen Schaltplans das Fluidsystem, das das Proportionalventil aufweist; und
- Fig. 2: in einem kartesischen Koordinatensystem ein in einer Steuereinrichtung des Fluidsystems aus Fig. 1 abgelegtes Kennlinienfeld zur Ansteuerung des Proportionalventils, in dem ein Druck am Eingangsanschluss des Proportionalventils und ein Durchfluss durch das Proportionalventil über einem Ansteuerstrom des Proportionalventils aufgetragen sind.

Ein Hersteller eines Proportionalventils 10 führt mit sämtlichen von ihm hergestellten Proportionalventilen 10 regelmäßig einen Herstellungsabschlusstest durch. Darin überprüft der Hersteller die Funktionstüchtigkeit jedes Proportionalventils 10 in seinem gesamtmöglichen Betriebsbereich. Während des Herstellungsabschlusstests des jeweiligen Proportionalventils 10 werden von seinem Hersteller erfindungsgemäß Messwerte gesammelt.

Mittels der Messwerte wird für jedes Proportionalventil 10 ein Kennlinienfeld 12 erstellt, dem das Betriebsverhalten des Proportionalventils 10 in seinem gesamtmöglichen Betriebsbereich zu entnehmen ist. Die Kennlinienfelder 12 sämtlicher Proportionalventile 10 werden bei dem Hersteller des Proportionalventils 10 zentral abgespeichert, beispielsweise auf einem Server.

Wird ein jeweiliges Proportionalventil 10 nach dessen Auslieferung von einem Hersteller eines Fluidsystems 14 in das Fluidsystem 14 integriert, kann der Hersteller des Fluidsystems 14 das zu diesem Proportionalventil 10 gehörige Kennlinienfeld 12 von dem Server des Proportionalventilherstellers abrufen und in eine Steuereinrichtung 18 des Fluidsystems 14 implementieren. Hier unterscheidet sich der Hersteller des Fluidsystems 14 von dem Hersteller des Proportionalventils 10. Die Zuordnung zwischen dem Proportionalventil 10 und seinem Kennlinienfeld 12 erfolgt mittels einer eineindeutigen Kennzeichnung, die an dem Ventil 10 angebracht ist, wie beispielsweise durch einen Quick Response Code (QR-Code) oder eine Zeichenkette, und mittels der der Hersteller des Fluidsystems 14 Zugang zu dem Kennlinienfeld 12 des bei ihm eingesetzten Proportionalventils 10 bekommt. Das Proportionalventil 10 kann nun entsprechend dem in diesem Fluidsystem 14 geforderten Betriebsbereich anhand zumindest eines Kennlinienverlaufs 16 des Kennlinienfeldes 12 angesteuert werden, ohne dass eine Bedienperson eine Parametrierung der Steuereinrichtung 18 des Fluidsystems 14 diesbezüglich vornehmen muss und/oder ein Testbetrieb des Proportionalventils 10 zu erfolgen hat.

Das jeweilige Fluidsystem 14, in dem das Proportionalventil 10 verwendet wird, kann ausgebildet sein wie das in der Fig. 1 gezeigte Fluidsystem 14. Dieses Fluidsystem 14 kommt bevorzugt bei Flurförderzeugen zur Steuerung von Arbeitszylindern 20 in Form von Hubzylindern 22 für Hebezeuge, wie Hubgabeln, zum Heben und Senken von Lasten zum Einsatz. Das durch Schwerkraft bewirkte Absenken angehobener Lasten erfolgt über ein Senkventil 10, vorliegend in Form des Proportionalventils 10.

Das Fluidsystem 14 weist eine Motor-Pumpeneinheit 24 auf, deren Pumpe 26 mit ihrer Saugseite über eine erste Fluidleitung 28 mit einem Fluid-Vorratstank T und mit ihrer Hochdruckseite über eine zweite Fluidleitung 30 mit einem Druckversorgungsanschluss P des Fluidsystems 14 fluidführend verbunden ist. In der zweiten Fluidleitung 30 ist ein erster Verzweigungspunkt 34 vorgesehen, an den eine zum Tank T führende Rücklaufleitung 38 angeschlossen ist, in die das elektromagnetisch ansteuerbare Proportionalventil 10 geschaltet ist.

Ein Zulauf 40 des Fluidsystems 14 ist gebildet durch den Fluidweg ausgehend von dem Tank T über die erste Fluidleitung 28, die Pumpe 26 und die zweite Fluidleitung 30 bis zu dem Druckversorgungsanschluss P. Ein Rücklauf 42 des Fluidsystems 14 ist gebildet durch den Fluidweg ausgehend von dem Druckversorgungsanschluss P über einen Teil der zweiten Fluidleitung 30 und die Rücklaufleitung 38, in die das Proportionalventil 10 geschaltet ist, bis zu dem Tank T. So unterscheidet sich der Rücklauf 42 zumindest teilweise von dem Zulauf 40. Der gesamte Fluidweg des Rücklaufs 42 ist mit Ausnahme des Proportionalventils 10 frei von Einrichtungen zur Strömungsquerschnittsverengung, die variabel einstellbar und/oder von außen ansteuerbar ausgebildet sein können.

Eine Magnetbetätigungseinrichtung 44 des Proportionalventils 10 ist von der elektronischen Steuereinrichtung 18 des Fluidsystems 14 ansteuerbar. Der Steuereinrichtung 18 werden Messwerte eines Drucksensors 46, der den Fluiddruck in der zweiten Fluidleitung 30 abgreift, und Sollwerte einer Eingabeeinrichtung 48, wie beispielsweise eines Joysticks, zum Eingeben von Hub- und Senkbefehlen durch einen Bediener zugeführt.

Das Proportionalventil 10 ist als 2/2-Proportional-Wegeventil 10 ausgebildet. Der Ventilkolben 50 des Proportionalventils 10 ist mittels der Betätigungseinrichtung 44 entgegen der Kraft einer Druckfeder 52 von einer in der Figur gezeigten ersten Endstellung in eine zweite Endstellung bringbar. In der in der Figur gezeigten ersten Endstellung trennt der Ventilkolben 50 des Ventils 10 seinen Eingangs- 54 und Ausgangsanschluss 56 voneinander, die der Ventilkolben 50 in der zweiten Endstellung über einen Fluidweg miteinander fluidführend verbindet. Der Eingangsanschluss 54 des Proportionalventils 10 ist an den ersten Verzweigungspunkt 34 und der Ausgangsanschluss 56 an den Tank T angeschlossen, vorzugsweise jeweils unmittelbar. Besonders bevorzugt entspricht der Verzweigungspunkt 34 dem Druckversorgungsanschluss P.

In die zweite Fluidleitung 30 ist zwischen den ersten Verzweigungspunkt 34 und die Pumpe 26 ein Rückschlagventil 58 geschaltet, das entgegen der Kraft einer Druckfeder in Richtung des Druckversorgungsanschlusses P hin öffnet. Das Rückschlagventil 58 verhindert einen Rückstrom von Fluid ausgehend von dem Druckversorgungsanschluss P über die Pumpe 26 zum Tank T hin. Zwischen dem Rückschlagventil 58 und der Pumpe 26 ist in der zweiten Fluidleitung 30 ein zweiter Verzweigungspunkt 36 vorgesehen. Mit dem zweiten Verzweigungspunkt 36 ist ein Eingangsanschluss 60 eines Druckbegrenzungsventils 62 fluidführend verbunden, dessen Ausgangsanschluss 64 mit der Rücklaufleitung 38 zwischen dem Proportionalventil 10 und dem Tank T fluidführend verbunden ist. Das Druckbegrenzungsventil 62 sichert die zweite Fluidleitung 30 gegen unzulässigen Überdruck zum Tank T hin ab. In die erste Fluidleitung 28 ist ein Saugfilter 66 geschaltet.

An das Fluidsystem 14 ist der Arbeitszylinder 20 einer fluidisch antreibbaren Arbeitseinrichtung 68 angeschlossen. Dazu ist ein kolbenseitiger Arbeitsraum 70 des Arbeitszylinders 20 mit dem Druckversorgungsanschluss P fluidführend verbunden, insbesondere permanent, vorzugsweise frei von zwischengeschalteten Strömungsquerschnittsverengungseinrichtungen, besonders bevorzugt unmittelbar verbunden. Der kolbenseitige Arbeitsraum 70 des Arbeitszylinders 20 wird zum Heben einer Last über den Zulauf 40 des Fluidsystems 14 mit Fluid vorgebbaren Drucks versorgt und zum Absenken der Last durch Ablassen von Fluid aus dem kolbenseitigen Arbeitsraum 70 über den Rücklauf 42 des Fluidsystems 14 zum Tank T hin entlastet. Das Proportionalventil 10, das in Schieber- oder Sitzausführung ausgebildet sein kann, fungiert dabei als Senkventil 10. Mittels des Rückschlagventils 58 wird ein Absenken einer angehobenen Last über die Pumpe 26 verhindert und das Druckbegrenzungsventil 62 bewirkt eine Sicherung gegen das Anheben zu schwerer Lasten.

Zusätzlich zu den Messwerten des Drucksensors 46, die dem Lastdruck p einer jeweiligen Last entsprechen, können der Steuereinrichtung 18 Messwerte eines Wegsensors 72 zugeführt werden, der den Verfahrweg und/ oder die Verfahrgeschwindigkeit einer Kolbenstangeneinheit 74 des Arbeitszylinders 20 erfasst. Diese Messwerte fließen in die Ansteuerung des Proportionalventils 10 mit ein.

Das Fluidsystem 14 sowie die Arbeitseinrichtung 68, die beiden Sensoren 46, 72, die Steuereinrichtung 18 und die Eingabeeinrichtung 48 sind Teil eines in den Figuren nicht gezeigten Fluidförderzeuges, wie beispielsweise eines Gabelstaplers, das eine Gabel zur Lastaufnahme aufweist, die mittels des Arbeitszylinders 20 in Form eines Hubzylinders 22 auf- und abfahrbar ist.

Im Hinblick auf den Einsatz des Proportionalventils 10 in dem voranstehend beschriebenen Fluidsystem 14 sammelt der Hersteller des Proportionalventils 10 im Rahmen des Herstellungsabschlusstests Messwerte des Durchflusses Q durch das Proportionalventil 10 in Abhängigkeit eines variierten Ansteuersignals in Form des Ansteuerstroms I der Betätigungseinrichtung 44 des Proportionalventils 10 in mehreren Druckbereichen am Eingangsanschluss 54 des Proportionalventils 10. Hierbei können Einsatzgrenzen des Proportionalventils 10, wie beispielsweise ein Ansteuerstromwert I für einen minimalen Durchfluss Q durch das Proportionalventil 10, ein Ansteuerwert I für einen maximalen Durchfluss Q und die Auflösung der Öffnungsquerschnittsverstellung des Proportionalventils 10, ermittelt werden.

Entsprechend weist das in Fig. 2 dargestellte Kennlinienfeld 12 für jeden Druckbereich einen Kennlinienverlauf 16 des Durchflusses Q [Liter/Minute] und einen weiteren Kennlinienverlauf 17 des Fluiddrucks p [bar], jeweils in Abhängigkeit des Ansteuerstroms I [Milliampere] auf. Die Druckbereiche, wie in Fig. 2 dargestellt, können beispielsweise in etwa bei 10 bar (Bezugszeichen 78), 20 bar (Bezugszeichen 80), 50 bar (Bezugszeichen 82), 100 bar (Bezugszeichen 84), 150 bar (Bezugszeichen 86) und 200 bar (Bezugszeichen 88) vorgesehen sein.

Nach dem fluidführenden Verbinden des Proportionalventils 10 mit dem Fluidsystem 14 ruft der Hersteller des Fluidsystems 14 von dem Hersteller des Proportionalventils 10 mittels der eineindeutigen Kennzeichnung das dem Proportionalventil 10 zugehörige Kennlinienfeld 12 ab und übernimmt es in die Steuereinrichtung 18 des Fluidsystems 14. Die Steuereinrichtung 18 wählt dann selbstständig basierend auf dem gemessenen Lastdruck p einer jeweiligen Last den geeignetsten Kennlinienverlauf 16 des Kennlinienfeldes 12 in diesem Lastdruckbereich aus, wodurch die Anpassung der Ansteuerung des Proportionalventils 10 an das Fluidsystem 14 ventilspezifisch und automatisch erfolgt. Dadurch ist eine besonders gut abgestimmte Auflösung des Ansteuerstroms I auf das Proportionalventil 10 ermöglicht.

Gibt ein Bediener des Fluidsystems 14 über die Eingabeeinrichtung 48 einen Befehl zum Absenken der Last ab, der einem bestimmten Verfahrweg und/oder einer bestimmten Verfahrgeschwindigkeit der Kolbenstangeneinheit 74 des Arbeitszylinders 20 und damit einem bestimmten Öffnungsquerschnitt des Proportionalventils 10 bzw. Durchfluss Q durch das Proportionalventil 10 entspricht, wird über den ausgewählten Kennlinienverlauf 16 der zum Ausführen dieses Befehls erforderliche ventilspezifische Ansteuerstrom I ermittelt und von der Steuereinrichtung 18 an die Betätigungseinrichtung 44 des Proportionalventils 10 abgegeben, insbesondere zum Einregeln der Senkgeschwindigkeit der Last. Dadurch ist eine besonders genaue und kontrollierte Regelung des Bewegungsablaufes der Kolbenstangeneinheit 74 der Arbeitseinrichtung 68 ermöglicht. Der Ansteuerstrom I kann ein pulsweitenmoduliertes Stromsignal (PWM-Signal) sein. Das Anheben der Last erfolgt wie im Stand der Technik durch Betreiben der Pumpe 26.

## Patentansprüche

1. Verfahren zum Anpassen einer Ansteuerung eines Proportionalventils (10) an seinen funktionsgemäßen Betrieb als Teil eines Fluidsystems (14), mit folgenden Schritten:
- Ermitteln von Messwerten des Proportionalventils (10) während seines Betriebes außerhalb des Fluidsystems (14);
- Erstellen eines Kennlinienfeldes (12) basierend auf den Messwerten;
- Integrieren des Proportionalventils (10) in das Fluidsystem (14); und
- Anpassen der Ansteuerung des Proportionalventiles (10) an das Fluidsystem (14) basierend auf dem Kennlinienfeld (12) mittels einer Steuereinrichtung (18).

2. Verfahren nach Anspruch 1, **dadurch gekennzeichnet, dass** das Ermitteln von Messwerten und das Erstellen des Kennlinienfeldes (12) bei einem Hersteller des Proportionalventils (10) und das Anpassen der Ansteuerung bei einem Hersteller des Fluidsystems (14) durchgeführt werden.

3. Verfahren nach Anspruch 1 oder 2, **dadurch gekennzeichnet, dass** die Kennlinienfelder (12) sämtlicher hergestellter Proportionalventile (10) bei ihrem Hersteller abgespeichert werden und dass fluidsystemherstellerseitig das Kennlinienfeld (12) eines jeweiligen in dem Fluidsystem integrierten Proportionalventils (10) von dem Hersteller dieses Proportionalventils (10) abgerufen und in eine Steuereinrichtung (18) des Fluidsystems (14) übernommen wird.

4. Verfahren nach einem der voranstehenden Ansprüche, **dadurch gekennzeichnet, dass** außerhalb des Fluidsystems (14) die Messwerte eines Durchflusses (Q) durch das Proportionalventil (10) ermittelt werden in Abhängigkeit eines Ansteuersignals (I) einer Betätigungseinrichtung (44) des Proportionalventils (10) in mindestens einem vorgegebenen Druckbereich am Eingangsanschluss (54) des Proportionalventils (10).

5. Verfahren nach einem der voranstehenden Ansprüche, **dadurch gekennzeichnet, dass** das Kennlinienfeld (12) für jeden Druckbereich am Eingangsanschluss (54) des Proportionalventils (10) zumindest einen Kennlinienverlauf (16) des Durchflusses (Q) durch das Proportionalventil (10) in Abhängigkeit des Ansteuersignals (I) der Betätigungseinrichtung (44) des Proportionalventils (10) aufweist.

6. Verfahren nach einem der voranstehenden Ansprüche, **dadurch gekennzeichnet, dass** das Proportionalventil (10) von der Steuereinrichtung (18) in Abhängigkeit einer Sollwertvorgabe einer Bedienperson des Fluidsystems (14) anhand eines jeweiligen für den Betrieb des Proportionalventils (10) in dem Fluidsystem (14) geeigneten Kennlinienverlaufs (16) des Kennlinienfeldes (12) angesteuert wird.

7. Verfahren nach einem der voranstehenden Ansprüche, **dadurch gekennzeichnet, dass** an das in das Fluidsystem (14) integrierte Proportionalventil (10) eine Arbeitseinrichtung (68) angeschlossen ist und dass das Anpassen der Ansteuerung dahingehend erfolgt, dass der für den Betrieb des Proportionalventils (10) in dem Fluidsystem (14) geeignete Kennlinienverlauf (16) des Kennlinienfeldes (12) basierend auf dem gemessenen Lastdruck (p) am Eingangsanschluss (54) des Proportionalventils (10) ausgewählt wird.

8. Verfahren nach Anspruch 7, **dadurch gekennzeichnet, dass** Messwerte des Verfahrweges und/oder der Verfahrgeschwindigkeit zumindest einer Kolbenstange (74) der Arbeitseinrichtung (68) ermittelt werden und dass diese Messwerte in die Ansteuerung des Proportionalventils (10) mit einfließen.

9. Verfahren nach einem der voranstehenden Ansprüche, **dadurch gekennzeichnet, dass** die Zuordnung zwischen dem jeweiligen Proportionalventil (10) und seinem Kennlinienfeld (12) mittels einer eineindeutigen Kennzeichnung hergestellt wird, die vorzugsweise unverlierbar mit dem Proportionalventil (10) verbunden ist.

10. Verfahren nach einem der Ansprüche 7 bis 9, **dadurch gekennzeichnet, dass** eine Verfahrbewegung der Arbeitseinrichtung (68) innerhalb von Einstellgrenzen kontrolliert wird.

## Claims

1. Method for adjusting an actuation of a proportional valve (10) for its functional operation as part of a fluid system (14), having the following steps:
- acquiring measurements from the proportional valve (10) during its operation outside the fluid system (14);
- preparing a characteristic diagram (12) based on the measurements;
- integrating the proportional valve (10) into the fluid system (14), and
- adapting the actuation of the proportional valve (10) to the fluid system (14) on the basis of the characteristic diagram (12) by means of a control device (18).

2. Method according to claim 1, **characterised in that** acquiring measurements and preparing the characteristic diagram (12) are performed by a manufacturer of the proportional valve (10) and adapting the actuation is performed by a manufacturer of the fluid system (14).

3. Method according to either claim 1 or claim 2, **characterised in that** the characteristic diagrams (12) of all manufactured proportional valves (10) are stored by their manufacturer and **in that** the characteristic diagram (12) of a respective proportional valve (10) integrated in the fluid system is retrieved by the fluid system manufacturer from the manufacturer of said proportional valve (10) and transferred to a control device (18) for the fluid system (14).

4. Method according to any of the preceding claims, **characterised in that**, outside the fluid system (14), the measurements of a flow (Q) through the proportional valve (10) are acquired as a function of an actuation signal (I) of an actuating device (44) of the proportional valve (10) in at least one predefined pressure range at the inlet port (54) of the proportional valve (10).

5. Method according to any of the preceding claims, **characterised in that** the characteristic diagram (12) for each pressure range at the inlet port (54) of the proportional valve (10) comprises at least one characteristic curve (16) for the flow (Q) through the proportional valve (10) as a function of the actuation signal (I) of the actuating device (44) of the proportional valve (10).

6. Method according to any of the preceding claims, **characterised in that** the proportional valve (10) is actuated by the control device (18) as a function of a setpoint specified by a person operating the fluid system (14) using a respective characteristic curve (16) from the characteristic diagram (12), said curve being suited to operation of the proportional valve (10) in the fluid system (14).

7. Method according to any of the preceding claims, **characterised in that** an operating device (68) is connected to the proportional valve (10) integrated in the fluid system (14) and **in that** adjusting the actuation accordingly takes place **in that** the characteristic curve (16) from the characteristic diagram (12) suited to operation of the proportional valve (10) in the fluid system (14) is selected based on the measured load pressure (p) at the inlet port (54) of the proportional valve (10).

8. Method according to claim 7, **characterised in that** measurements of the displacement path and/or the displacement speed of at least one piston rod (74) of the operating device (68) are acquired and **in that** these measurements are also used when actuating the proportional valve (10).

9. Method according to any of the preceding claims, **characterised in that** the association between the respective proportional valve (10) and its characteristic diagram (12) is established by means of a unique identifier, which is preferably connected permanently to the proportional valve (10).

10. Method according to any of claims 7 to 9, **characterised in that** a displacement movement of the operating device (68) is controlled within adjustment limits.

## Revendications

1. Procédé d'adaptation de la commande d'une vanne (10) proportionnelle à son fonctionnement suivant la fonction comme partie d'un système (14) fluidique, comprenant les stades suivants :
- détermination de valeurs de mesure de la vanne (10) proportionnelle pendant son fonctionnement en dehors du système (14) fluidique ;
- établissement d'une famille (12) de courbes caractéristiques sur la base des valeurs de mesure ;
- intégration de la vanne (10) proportionnelle dans le système (14) fluidique ;
et
- adaptation de la commande la vanne (10) proportionnelle au système (14) fluidique sur la base de la famille (12) de courbes caractéristiques au moyen d'un dispositif (18) de commande.

2. Procédé suivant la revendication 1, **caractérisé en ce que** l'on effectue la détection de valeurs de mesure et l'établissement de la famille (12) de courbes caractéristiques chez un fabricant de la vanne (10) proportionnelle et l'adaptation de la commande chez un fabricant du système (14) fluidique.

3. Procédé suivant la revendication 1 ou 2, **caractérisé en ce que** l'on met en mémoire les familles (12) de courbes caractéristiques de toutes les vannes (10) proportionnelles fabriquées chez leur fabricant et **en ce que** du côté du fabricant de systèmes fluidiques, on va chercher chez le fabricant de la vanne (10) proportionnelle la famille (12) de courbes caractéristiques de la vanne (10) proportionnelle respective intégrée dans le système fluidique et on la prend dans le dispositif (18) de commande du système (14) fluidique.

4. Procédé suivant l'une des revendications précédentes, **caractérisé en ce que** l'on détermine en dehors du système (14) fluidique les valeurs de mesure d'un débit (Q) dans la vanne (10) proportionnelle en fonction d'un signal (I) de commande d'un dispositif (44) d'actionnement de la vanne (10) proportionnelle dans au moins une plage de pression donnée à l'avance au raccord (54) d'entrée de la vanne (10) proportionnelle.

5. Procédé suivant l'une des revendications précédentes, **caractérisé en ce que** la famille (12) de courbes caractéristiques a, pour chaque plage de pression au raccord (54) d'entrée de la vanne (10) proportionnelle, au moins un tracé (16) de courbe caractéristique du débit (Q) dans la vanne (10) proportionnelle en fonction du signal (I) de commande du dispositif (44) d'actionnement de la vanne (10) proportionnelle.

6. Procédé suivant l'une des revendications précédentes, **caractérisé en ce que** l'on commande la vanne (10) proportionnelle par le dispositif (18) de commande en fonction d'une prescription de valeur de consigne d'une personne de service du système (14) fluidique à l'aide d'un tracé (16) de courbes caractéristiques, approprié au fonctionnement de la vanne (10) proportionnelle dans le système (14) fluidique, de la famille (12) de courbes caractéristiques.

7. Procédé suivant l'une des revendications précédentes, **caractérisé en ce que**, à la vanne (10) proportionnelle intégrée dans le système (14) fluidique, est raccordé un - dispositif (68) de travail, et **en ce que** l'adaptation de la commande s'effectue par le fait que l'on choisit le tracé (16) de courbes caractéristiques, approprié au fonctionnement de la vanne (10) proportionnelle dans le système (14) fluidique, de la famille (12) de courbes caractéristiques, sur la base de la pression (p) de charge mesurée au raccord (54) d'entrée de la vanne (10) proportionnelle.

8. Procédé suivant la revendication 7, **caractérisé en ce que** l'on détermine des valeurs de mesure de la course de déplacement et/ou de la vitesse de déplacement d'au moins une tige (74) de piston du dispositif (68) de travail et **en ce que** ces valeurs de mesure entrent dans la commande de la vanne (10) proportionnelle.

9. Procédé suivant l'une des revendications précédentes, **caractérisé en ce que** l'on obtient l'association entre la vanne (10) proportionnelle respective et sa famille (12) de courbes caractéristiques au moyen d'une caractérisation univoque, qui est reliée de préférence de manière imperdable à la vanne (10) proportionnelle.

10. Procédé suivant l'une des revendications 7 à 9, **caractérisé en ce que** l'on contrôle un mouvement de déplacement du dispositif (68) de travail dans des limites de réglage.
